# EUROPÄISCHE PATENTSCHRIFT

(11) **EP 0 666 938 B1**
(45) Veröffentlichungstag und Bekanntmachung des Hinweises auf die Patenterteilung: **06.08.1997**
(21) Anmeldenummer: 93921887.1
(22) Anmeldetag: 30.09.1993
(51) Int. Cl.: E01B 9/68, E01B 9/62

(54) **LAGERUNG FÜR EIN OBERBAUTEIL**
BEARING FOR A PART OF A RAILROAD TRACK
SUPPORT POUR UNE PARTIE DE SUPERSTRUCTURE DE VOIE FERREE

(30) Priorität: 01.10.1992 DE 4232990
(43) Veröffentlichungstag der Anmeldung: 16.08.1995
(73) Patentinhaber: BWG Butzbacher Weichenbau GmbH, D-35510 Butzbach (DE)
(72) Erfinder: BENENOWSKI, Sebastian, D-35510 Butzbach (DE); DEMMIG, Albrecht, D-14774 Kirchmöser (DE); DIETZE, Hans, Ulrich, D-14789 Wusterwitz (DE); KAIS, Alfred, D-35423 Lich-Eberstadt (DE); NUDING, Erich, D-73434 Aalen (DE)
(74) Vertreter: Stoffregen, Hans-Herbert, Dr. Dipl.-Phys.
(86) Internationale Anmeldenummer: EP9302658
(87) Internationale Veröffentlichungsnummer: WO9408093

(56) Entgegenhaltungen:
- EP-A- 0 229 409
- DE-A- 3 033 607
- DE-A- 3 403 235
- DE-C- 956 687

## Beschreibung

Die Erfindung bezieht sich auf eine Lagerung für ein von Schienenfahrzeugen mit einer Radlast durchfahrenes, einen Schienenabschnitt aufnehmendes und mit einer Abstützung mittelbar oder unmittelbar verbundenes Oberbauteil, wie Schienenbefestigungs- bzw. Rippenplatte, wobei das Oberbauteil abstützungsseitig auf einem ersten elastischen Element gelagert ist und schienenseitig eine mittelbar oder unmittelbar das Oberbauteil gegenüber der Abstützung vorspannende, zumindest ein zweites elastisches Element aufweisende Vorspanneinrichtung angeordnet ist, und wobei das erste und das zweite Federelement jeweils eine (erste und zweite) Kennlinie aufweisen, die ein Federsystem mit einer Gesamtkennlinie mit einem Arbeitsbereich bilden, der im Bereich von Krafteinleitungen üblicher Radlasten liegt.

Aus der DE 30 33 607 C2 ist eine schalldämmende Schienenunterlage bestehend aus einer Grundplatte, einer Schienentragplatte und zwischen der Grundplatte und der Schienentragplatte angeordnetem Element bekannt.

Um eine zusätzliche Schalldämpfung zu bewirken, sind zwischen der Grundplatte und der Schienentragplatte im seitlichen Abstand zu ersten Dämmelementen die Schienentragplatte gegen die Grundplatte verspannende Vorspanneinrichtungen vorgesehen, die aus von Gewindebolzen gehaltenen Widerlagern bestehen, zwischen denen und der Grundplatte ein elastisch verformbares Vorspannelement angeordnet ist. Mit einer entsprechenden Schienenunterlage sollen entstehende Eigenfrequenzen derart verändert werden, daß unerwünschte Geräuschentwicklungen unterbunden werden.

Durch die Ausbildung der Dämmelemente und deren Anordnung ergibt sich für das aus den Dämmelementen gebildete Gesamtsystem eine Federkennlinie, die eine im wesentlichen konstante Steilheit aufweist. Dies bedeutet, daß eine lineare Beziehung zwischen dem Federweg und der Krafteinleitung besteht.

Durch die vorgesehenen Maßnahmen kann jedoch nicht immer verhindert werden, daß die von einem Schienenfalhrzeug hervorgerufenen Schwingungen derart auf die Schwellen und die Bettung übertragen werden, daß letztere insbesondere dann zu fließen kommen kann, wenn entsprechende Schienenunterlagen in Hochgeschwindigkeitsstrecken zum Einsatz gelangen.

Ferner ist der gesamte Oberbau in Abhängigkeit von den Federkennlinien der verwendeten Dämmelemente stets gleich "hart" bzw. "weich". Letzteres ist insbesondere dann von Nachteil, wenn Baumaßnahmen am Ober- bzw. Unterbau erforderlich sind.

Der vorliegenden Erfindung liegt das Problem zugrunde, eine Lagerung der zuvor beschriebenen Art so weiterzubilden, daß sich in Abhängigkeit von den eingeleiteten Kräften von der Elastizität her betrachtet optimale Bedingungen einstellen, daß sich also z.B. beim Richten und Stopfen eines Gleises der Oberbau quasi als starre Einheit darstellt, wohingegen beim Durchfahren von Schienenfahrzeugen eine Elastizität gegeben ist, die eine starke Dämpfung ermöglicht.

Das Problem wird erfindungsgemäß dadurch gelöst, daß die Gesamtkennlinie des Federsystems einen geknickten Verlauf derart aufweist, daß bei auf das Federsystem eingeleiteter Kraft, die kleiner als die im Arbeitsbereich wirkenden Kräfte ist, die Kennlinie steil ansteigend und im Arbeitsbereich flach verläuft.

Erfindungsgemäß wird ein Federsystem vorgeschlagen, das bei geringer Belastung hart ist und in einem auswählbarem Bereich (Arbeitsbereich) dynamisch weich ist. Ersteres bedeutet, daß sich der Oberbau als starre Einheit dann darstellt, wenn z.B. Arbeiten wie Richten und Stopfen der Schienen erforderlich sind.

Beim Durchfahren des Gleises, insbesondere beim Durchfahren mit Hochgeschwindigkeitszügen werden jedoch aufgrund des flachen plateauartigen Verlaufs der Kennlinie die Schwingungen stark gedämpft, so daß hierdurch wiederum unerwünschte Schwingungsübertragungen auf den Unterbau unterbunden werden.

So kann z.B. die Gesamtkennlinie des erfindungsgemäßen Federsystems derart ausgebildet sein, daß der Gesamtfederweg des Federsystems bei einer Krafteinleitung zwischen 0 und 50 kN kleiner als 0,5 mm beträgt, wobei in diesem steilen Bereich der Kennlinie eine lineare Beziehung zwischen Kraft und Federweg besteht.

In dem sich anschließenden Bereich zwischen 50 kN und 100 kN zeigt die Kennlinie einen flachen Verlauf, durch den die erwünschte Dämpfung erfolgt. Auch in diesem flachen Bereich sollte weitgehend eine lineare Beziehung zwischen Kraft und Federweg bestehen. So kann der zurückgelegte Federweg in etwa 2,5 mm bei einer Änderung der eingeleiteten Kraft von 50 kN bis 100 kN betragen.

Die erfindungsgemäße Gesamtkennlinie zeigt folglich im Arbeitsbereich, also in dem Bereich, in dem übliche Radlasten eingeleitet werden, eine geringe Federsteifigkeit, kann also stark dämpfen, wohingegen vor dem Arbeitsbereich ein statisch hartes System vorliegt.

Diese sogenannte geknickte Gesamtkennlinie ergibt sich insbesondere dadurch, daß die Vorspanneinrichtung das zweite Federelement derart aufnimmt, daß dieses bei einer Kraft allseitig komprimiert ist, und zwar bei einer Kraft, die vor der im Arbeitsbereich liegt.

Innerhalb des Arbeitsbereiches, d.h. außerhalb der Kompression weist das zweite Federelement eine geringe Federsteifigkeit auf, die die dynamisch weichen Eigenschaften des Gesamtsystems im wesentlichen bestimmen.

Das erste Federelement selbst besitzt eine Kennlinie, die in bezug auf den elastischen Bereich des zweiten Federelementes steiler verläuft.

Mit anderen Worten ist das zweite, also obere Federelement im Nichtarbeitsbereich des Gesamtsystems als auf Block angezogen zu betrachten, befindet sich also im harten Bereich. Das zweite Federelement gelangt jedoch unmittelbar in seinen elastischen Bereich, wenn sich das Gesamtsystem im Arbeitsbereich befindet, da durch die Radlast eine Entspannung derart erfolgt, daß das zweite Federelement nicht mehr allseitig komprimiert ist, also seine Federeigenschaften ausüben kann. Die Gesamtkennlinie ergibt sich aus der Subtraktion der wirkenden Einzelkräfte in Abhängigkeit von der jeweiligen Krafteinleitung und des daraus resultierenden jeweiligen Federwegs.

Hieraus resultiert auch, daß die Gesamtkennlinie in ihrem Arbeitsbereich geringfügig steiler als die Kennlinie des ersten Federelementes ist.

Als Materialien für die Federelemente können gleiche verwendet weiden wie z.B. Gummimischungen, Polyurethan oder sonstige für Elastomerfedern geeignete Materialien. Zur Erzielung der unterchiedlichen Kennlinien sind entsprechende Formgestaltungen vorzunehmen bzw. Materialhärten zu wählen.

Nach einer bevorzugten Ausführungsform kann das zweite Federelement als zumindest ein von dem Oberbau weggerichteter Vorsprung ausgebildet sein, der sich innerhalb einer Aufnahme der Vorspanneinrichtung erstreckt, wobei das Volumen der Aufnahme gleich oder geringfügig kleiner als das des Vorsprungs ist.

Durch diese Maßnahme wird erkennbar, daß dann, wenn die Vorspanneinrichtung in Richtung der Unterstützung des Oberbauteils angezogen wird, das zweite Federelement vollständig von der Aufnahme aufgenommen und somit allseitig komprimiert wird. Hierdurch bedingt verliert das zweite Federelement seine Federeigenschaften. Hieraus resultiert wiederum der steile Anstieg der Gesamtkennlinie.

Um sicherzustellen, daß dann, wenn aufgrund einer Radlast die Vorspannung entlastet wird und nach Ausbleiben der Radlast die Aufnahme gegen das Oberbauteil schlagen kann, Geräuschbildungen unterbunden werden, sieht ein weiterer Vorschlag der Erfindung vor, daß der Vorsprung von einem flächigen, sich parallel zur oberen Fläche des Oberbauteils, vorzugsweise sich entlang von diesem erstreckenden dritten Federelement ausgeht. Das zweite und dritte Federelement bilden demnach eine Einheit für sich, aus der eine Kennlinie resultiert, in der der normalerweise im Kompressionsbereich des zweiten Federelementes parallel zur Ordinate verlaufende Abschnitt der Kennlinie geringfügig geneigt wird.

Insbesondere kann das zweite Federelement mehrere Vorsprünge aufweisen, die von einer den Vorsprüngen zugeordnete Aufnahmen aufweisenden Abdeckung abgedeckt sind, die ihrerseits über Verbindungsmittel mit der Abstützung verbunden und gegenüber dieser festziehbar ist, um die notwendige Vorspannung zu erreichen.

Sofern das Oberbauteil eine Schienenbefestigungsplatte wie Rippenplatte ist, kann sich diese zumindest abschnittsweise innerhalb des ersten Federelementes in Form einer elastischen Zwischenlage erstrecken. So kann das erste Federelement auf die Schienenbefestigungsplatte aufvulkanisiert sein.

Die Vorsprünge des zweiten Federelementes können domartig ausgebildet sein und die Form eines Zylinders oder Kegelstumpfes aufweisen.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung eines der Zeichnung zu entnehmenden Ausführungsbeispiels.

Es zeigen:
- Fig. 1: eine Prinzipdarstellung von Einzelkennlinien zur Bildung einer Gesamtkennlinie.
- Fig. 2: einen Sclnitt durch eine von einem Federsystem aufgenommene Rippenplatte.
- Fig. 3: eine auseinandergezogene Darstellung der dem rechten Teil der Fig. 2 entsprechenden Anordnung und
- Fig. 4: eine Draufsicht auf eine der Fig. 2 entsprechende Anordnung.

In den Figuren ist eine Lagerung und deren Kennlinie für ein Oberbauteil in Form einer Rippenplatte (10) dargestellt, auf der eine nicht dargestellte Schiene in üblicher Weise befestigt werden kann.

Damit die Rippenplatte gegenüber einer Abstützung wie Schwelle derart abstützbar ist, daß sich einerseits eine statisch harte Einheit des Oberbaus bei Krafteinleitungen, die geringer als übliche Radlasten sind, und andererseits eine dynamisch weiche Einheit dann ergibt, wenn übliche Radlasten einwirken, um Schwingungen hinreichend dämpfen zu können, wird die Rippenplatte (10) von einem Federsystem nachstehender Art aufgenommen und gegenüber der Unterstützung abgestützt, wobei sich eine Kennlinie ergibt, die in Fig. 1 unten rechts dargestellt ist.

Die mit dem Bezugszeichen (12) versehene Kennlinie weist einen steilen Anstieg (14) auf, der in einen plateauartigen Abschnitt (16) übergeht, der flach ansteigend ist und in bezug auf die eingeleiteten Kräfte P üblichen Radlasten entspricht.

Der steile Anstieg (14), der im wesentlichen linear verläuft, liegt bei eingeleiteten Kräften bis zu 30 bis 50 kN vor. Der Arbeitsbereich (16) erstreckt sich von diesem Wert bis in etwa 100 kN. Oberhalb des Arbeitsbereiches interessiert der Kennlinienverlauf des Gesamtfedersystems im wesentlichen nicht mehr, so daß dieser auch nicht dargestellt ist.

Um eine entsprechende geknickte Kennlinie (12) zu erreichen, ist erfindungsgemäß vorgesehen, daß zwischen der Rippenplatte und der nicht dargestellten Abstützung wie Schwelle ein erstes Federelement in Form einer elastischen Zwischen- oder Unterlage (18) angeordnet ist. Dabei kann die Zwischenlage (18) auf der Rippenplatte (10) aufvulkanisiert sein und diese zumindest abschnittsweise entlang seiner Längsränder bedecken.

Das erste Federelement oder die Zwischenlage (18) besitzt eine Kennlinie, die in Fig. 1 oben rechts dargestellt und mit dem Bezugszeichen (20) versehen ist. Man erkennt, daß die Zwischen- oder Unterlage (18) einen linearen Kennlinienverlauf besitzt, d.h., daß Krafteinleitung und Federweg proportional zueinander sind.

Oberhalb der Rippenplatte (10) ist ein zweites Federelement angeordnet, das sich im Ausführungsbeispiel aus zwei domartigen also kegelstumpfförmigen Vorsprüngen (22), (24) zusammensetzt.

Die zweiten Federelemente (22) und (24) weisen eine Kennlinie auf, die in Fig. 1 oben links dargestellt ist, und zwar soweit es sich um den flach ansteigenden Bereich (26) handelt, der gestrichelt weitergezeichnet ist.

Erfindungsgemäß ist nun vorgesehen, daß das zweite Federelement (22) bzw. (24) und damit das die Rippenplatte (10) und die Unterlage (18) einschließende System derart gegenüber der Schwelle vorgespannt wird, daß sich ein Gesamtverlauf (28) bestehend aus dem flachen Abschnitt (26) sowie einen steil ansteigenden Abschnitt (30) ergibt. Diesen Abschnitt (30) erreicht man dadurch, daß das Federelement (22) bzw. (24) derart vorgespannt wird, daß es allseitig komprimiert wird. In diesem Fall kann das Federelement (22) Federeigenschaften im eigentlichen Sinne nicht mehr aufweisen, so daß sich der steile Abschnitt (30) ergibt, der im Idealfall parallel zur Ordinate (Kraft P) verlaufen müßte.

Um den Kompressionsbereich zu erzielen, werden die domartigen Vorsprünge (22), (24) von einer Aufnahmen (32), (34) aufweisenden Spannplatte (36) abgedeckt, die in Fig. 2 nur teilweise, und zwar im rechten Teil eingezeichnet ist.

Wird die Spannplatte (36) über ein nicht dargestelltes Befestigungselement wie Bolzen gegenüber der Abstützung und damit in Richtung der Rippenplatte (10) angezogen, so wird das Federelement (22) derart verformt, daß die Aufnahme oder der Hohlraum (32) vollständig ausgefüllt wird, so daß eine weitere Kompression nicht mehr möglich ist. Voraussetzung hierfür ist, daß das Volumen der Aufnahme (32), (34) gleich oder geringfügig kleiner als das Volumen der domartigen Vorsprünge (22), (24) ist.

Durch diese Vorspannung ergibt sich für ein aus dem ersten Federelement (18), also der Unterlage, und dem zweiten Federelement (22), (24), also den Vorsprüngen, bestehendes Gesamtfedersystem, welches nunmehr die Kennlinie (12) gemäß Fig. 1 besitzt. Dabei ist die Kennlinie der vorgespannten zweiten Federelemente (22) und (24) so gewählt, daß der steil ansteigende Bereich (14) der Gesamtkennlinie vor dem eigentlichen Arbeitsbereich liegt, in dem die auf der Rippenplatte befestigte Schiene durchfahren wird, also übliche Radlasten einwirken.

Zu der Gesamtkennlinie gelangt man wie folgt:

Im Ausgangszustand 0 ist das Gesamtsystem vorgespannt. Es wirkt folglich auf die ersten und zweiten Federn (18) bzw. (22) eine Kraft x, durch die der Fig. 1 zu entnehmenden Federweg (parallel zur Ordinate eingezeichnete gestrichelte Linien) der einzelnen Federelemente (18) bzw. (22) und (24) hervorgerufen werden.

Wirkt nun auf das Gesamtsystem eine Kraft y, die einer Radlast im üblichen Arbeitsbereich entspricht, so wird das erste Federelement oder die Unterlage (18) über eine Strecke z weiter zusammengedrückt. Im gleichen Umfang erfolgt eine Entlastung der zweiten Federelemente (22) und (24).

Subtrahiert man von der auf die Unterlage wirkenden Kraft y, die auf die vorgespannten Federelemente (22), (24) wirkende Kraft y₁, so erhält man die entsprechenden Wertepaare Federweg/Kraft P für die Gesamtkennlinie (12). Hieraus ergibt sich auch, daß der Bereich (14) der Gesamtkennlinie im Bereich der Krafteinleitung liegt, innerhalb der die zweiten Federelemente (22) und (24) noch oder im wesentlichen noch komprimiert sind, also sich noch nicht im elastischen Bereich, in dem die Federeigenschaften zum Tragen kommen, befinden, also im Bereich (26) der Kennlinie (28). Die auf das Gesamtsystem wirkende Radlast P ist kleiner als die auf die Unterlage wirkende Kraft K, und zwar immer um den Betrag, der durch die Vorspannung hervorgerufen wird.

Im linken Teil der Darstellung in Fig. 2 wird der Vorsprung (24) im entspannten Zustand wiedergegeben. Gleichzeitig ist im Schnitt die Aufnahme (34) erkennbar, um zu verdeutlichen, daß die Volumina von Vorsprung (24) und Aufnahme (34) derart aufeinander abgestimmt sind, daß eine allseitige Kompression erfolgen kann, wodurch der Vorsprung (24) keine Federeigenschaften mehr zeigt, also steif wie ein Anschlag ist.

Um die Spannplatte festziehen zu können, ist die Unterlage (18) und die Rippenplatte (10) von einer Buchse (38) durchsetzt, die eine Einheit mit der Unterlage (18) und der Rippenplatte (10) bilden kann.

Die Buchse (38) setzt sich in einem hülsenartigen versteiften Abschnitt (40) in der Spannplatte (36) fort. Dabei sind die Abmessungen von der Hülse und der Buchse (38) derart aufeinander abgestimmt daß die Spannplatte (36) derart angezogen wird, daß sich die gewünschte Kennlinie (12) ergibt, also die Vorspannung nicht zu einer die Wirkung des Gesamtfedersystems unzulässig beeinflussenden Krafteinleitung führt.

Um zu vermeiden, daß die Spannplatte (36) dann schlägt, wenn beim Durchfahren eines Schienenfahrzeugs die erwähnte Entlastung erfolgt, ist die Spannplatte auf eine als drittes Federelenment zu bezeichnende Platte (42) abgestützt, die eine hohe Federsteifigkeit aufweist. Das dritte Federelement (42) bewirkt im übrigen auch, daß der Abschnitt (30) der Kennlinie (28) nicht parallel zur Ordinate, sondern geneigt zu dieser verläuft.

Als Materialien für die Federelemente (18), (22), (24) und gegebenenfalls (42) können übliche Gummimischungen, Polyurethan oder sonstige verwendet werden, die für Elastomerfedern geeignet sind. Dabei können die Materialien des ersten Federelementes (18) und des zweiten Federelementes (22), (24) gleich sein, so daß allein durch die Formgebung bzw. Materialhärte die jeweils gewünschte Federkennlinie bestimmt wird.

In Fig. 4 ist noch einmal rein schematisch die Rippenplatte (10) mit dem diese gegenüber der nicht dargestellten Schwelle abstützenden erfindungsgemäßen Federsystem dargestellt. Man erkennt die im jeweiligen Randbereich verlaufenden Spannplatten (36) bzw. (44), die über Bolzen (46) bzw. (48) mit der Abstützung der Schwelle verbunden und gegenüber dieser festgezogen werden können. Gestrichelt sind auch die Vorsprünge (22), (24) bzw. (50), (52) dargestellt, die außerhalb des Arbeitsbereichs über die Spannplatten (36) und (44) derart vorgespannt werden, daß sie sich in ihrem Kompressionsbereich befinden, also die Wirkung eines Anschlags besitzen.

## Patentansprüche

1. Lagerung für ein von Schienenfahrzeugen mit einer Radlast durchfahrenes, einen Schienenabschnitt aufnehmendes und mit einer Abstützung mittelbar oder unmittelbar verbundenes Oberbauteil, wie Schienenbefestigungs- bzw. Rippenplatte (10), wobei abstützungsseitig das Oberbauteil auf einem ersten elastischen Element (18) gelagert ist und schienenseitig eine mittelbar oder unmittelbar das Oberbauteil gegenüber der Abstützung vorspannende, zumindest ein zweites elastisches Element (22, 24, 50, 52) aufweisende Vorspanneinrichtung (36, 44, 46, 48) angeordnet ist und wobei das erste und das zweite Federelement jeweils eine (erste und zweite) Kennlinie (20, 28) aufweisen, die ein Federsystem mit einer Gesamtkennlinie mit einem Arbeitsbereich (16) bilden, der im Bereich von Krafteinleitungen üblicher Radlasten liegt,
**dadurch gekennzeichnet,**
daß die Gesamtkennlinie (12) des Federsystems einen geknickten Verlauf derart aufweist, daß bei auf das Federsystem eingeleiteter Kraft, die kleiner als die im Arbeitsbereich (16) wirkenden Kräfte ist, die Kennlinie steil ansteigend und im Arbeitsbereich (16) flach verläuft.

2. Lagerung nach Anspruch 1,
**dadurch gekennzeichnet,**
daß die Vorspanneinrichtung (36, 44) derart das zweite Federelement (22, 24) aufnimmt, daß bei einer Krafteinleitung auf das Federsystem, die kleiner als die im Arbeitsbereich ist, zur Unterdrückung von Federeigenschaften das zweite Federelement (22, 24) allseitig oder im wesentlichen allseitig komprimiert ist.

3. Lagerung nach Anspruch 1 oder 2,
**dadurch gekennzeichnet,**
daß das zweite Federelement (22, 24) außerhalb des Kompressionsbereichs (30) eine geringere Steifigkeit aufweist als das erste Federelement (18).

4. Lagerung nach zumindest einem der vorhergehenden Ansprüche,
**dadurch gekennzeichnet,**
daß das zweite Federelement (22, 24) als zumindest ein von dem Oberbauteil (10) weggerichteter Vorsprung ausgebildet ist, der sich innerhalb einer Aufnahme (32, 34) der Vorspanneinrichtung (36) erstreckt, wobei das Volumen der Aufnahme gleich oder geringfügig kleiner als das des Vorsprungs ist.

5. Lagerung nach Anspruch 4.
**dadurch gekennzeichnet,**
daß der Vorsprung zylinder- oder kegelstumpfförmig ausgebildet ist.

6. Lagerung nach zumindest einem der vorhergehenden Ansprüche,
**dadurch gekennzeichnet,**
daß der Vorsprung (22, 24) von einem flächigen, sich parallel zur oberen Fläche des Oberbauteils (10) erstreckenden dritten Federelement (42) ausgeht.

7. Lagerung nach zumindest einem der vorhergehenden Ansprüche,
**dadurch gekennzeichnet,**
daß das zweite Federelement (22, 24) mehrere Vorsprünge aufweist, die von einer den Vorsprüngen zugeordnete Aufnahmen (32, 34) aufweisenden Abdeckung (36), wie Spannplatte, abgedeckt sind, die ihrerseits über Verbindungsmittel (46, 48) mit der Abstützung verbunden ist.

8. Lagerung nach zumindest einem der vorhergehenden Ansprüche,
**dadurch gekennzeichnet,**
daß die Abdeckung (36) auf dem dritten Federelement (42) abgestützt ist.

9. Lagerung nach zumindest einem der vorhergehenden Ansprüche.
**dadurch gekennzeichnet,**
daß das Oberbauteil eine Schienenbefestigungs- wie Rippenplatte ist.

10. Lagerung nach zumindest einem der vorhergehenden Ansprüche,
**dadurch gekennzeichnet,**
daß sich die Schienenbefestigungsplatte zumindest abschnittsweise innerhalb des ersten Federelementes (18) in Form einer elastischen Unterlage erstreckt.

11. Lagerung nach Anspruch 10,
**dadurch gekennzeichnet,**
daß die Unterlage (18) auf der Schienenbefestigungsplatte (10) aufvulkanisiert ist.

## Claims

1. A bearing for a railroad track part, for example a rail attachment or ribbed slab (10), traversed by rolling stock with a wheel load, receiving a rail section and indirectly or directly connected to a support, where on the support side the railroad track part is supported on a first elastic element (18) and on the rail side a prestressing device (36, 44, 46, 48) indirectly or directly prestressing said railroad track part against the support and having at least one second elastic element (22, 24, 50, 52) is disposed, and where the first and second spring elements each have a (first and second) characteristic curve (20, 28) forming a spring system with a total characteristic curve in an operative range (16) within the range of forces introduced by normal wheel loads,
**wherein**
said total characteristic curve (12) of said spring system has a kinked curve such that when a force is introduced into the spring system which is lower than the forces acting in the operative range (16), the characteristic curve rises steeply and is flat in said operative range (16).

2. A bearing according to Claim 1,
**wherein**
the prestressing device (36, 44) receives the second spring element (22, 24) in such a way that when a force is introduced into the spring system that is lower than that in the operative range, the second spring element (22, 24) is compressed on all sides or substantially on all sides in order to suppress the spring properties.

3. A bearing according to Claim 1 or Claim 2,
**wherein**
the second spring element (22, 24) has a lower stiffness than the first spring element (18) outside the compression range (30).

4. A bearing according to at least one of the preceding Claims,
**wherein**
the second spring element (22, 24) is designed as at least one projection facing away from the railroad track part (10) and extending inside a receptacle (32, 34) of the prestressing device (36), the volume of the receptacle being equal to or slightly less than that of the projection.

5. A bearing according to Claim 4,
**wherein**
said projection is designed in a cylinder or truncated cone shape.

6. A bearing according to at least one of the preceding Claims,
**wherein**
said projection (22, 24) extends from a plane-surface third spring element (42) running parallel to the upper surface of the railroad track part (10).

7. A bearing according to at least one of the preceding Claims,
**wherein**
the second spring element (22, 24) has several projections covered by a cover (36) such as a clamping plate having receptacles (32, 34) allocated to said projections, said cover in its turn being connected by means of connectors (46, 48) to the support.

8. A bearing according to at least one of the preceding Claims,
**wherein**
said cover (36) is supported on the third spring element (42).

9. A bearing according to at least one of the preceding Claims,
**wherein**
the railroad track part is a rail fastening slab or ribbed slab.

10. A bearing according to at least one of the preceding Claims,
**wherein**
the rail fastening slab extends at least in some sections inside the first spring element (18) in the form of an elastic foundation.

11. A bearing according to Claim 10,
**wherein**
the foundation (18) is vulcanized onto the rail fastening slab (10).

## Revendications

1. Support d'une partie de superstructure de voie ferrée portant un élément de rail parcouru par des charges roulantes produites par des véhicules de chemin de fer et relié directement ou indirectement à un appui, tel qu'une plaque de fixation de rail ou une plaque à nervures (10), dans lequel :
• du côté de l'appui, la superstructure de voie ferrée est montée sur un premier élément élastique (18),
• du côté du rail, se trouve un dispositif de précontrainte (36, 44, 45, 48) mettant en tension directement ou indirectement la superstructure par rapport à l'appui et comportant au moins un second élément élastique (22, 24, 50, 52),
• le premier et le second élément ont chacun une courbe caractéristique (première 20 et seconde 28) et constituent un système élastique ayant une courbe caractéristique globale présentant une zone de travail (16), située dans la zone des forces induites par les charges roulantes usuelles,
caractérisé en ce que
la courbe caractéristique globale (12) du système élastique a un tracé coudé de manière que l'introduction dans le système élastique d'une force inférieure aux forces opérant dans la zone de travail (16) a pour effet de faire monter de manière abrupte la caractéristique qui se poursuit par un tracé plat dans la zone de travail.

2. Support selon la revendication 1,
caractérisé en ce que
le dispositif de précontrainte (36, 44) intègre le second élément élastique (22, 24) de manière que l'introduction dans le système élastique d'une force inférieure à celle existant dans la zone de travail a pour effet de comprimer de toutes parts ou presque le second élément élastique (22, 24) afin d'éliminer ses propriétés élastiques.

3. Support selon la revendication 1 ou 2,
caractérisé en ce que
le second élément élastique (22, 24) présente, en dehors de la zone de compression (30) une raideur inférieure à celle du premier élément élastique (18).

4. Support selon au moins une des revendications précédentes,
caractérisé en ce que
le second élément élastique (22, 24) comprend au moins une partie en saillie sur la partie de superstructure (10) et est située à l'intérieur d'un logement (32, 34) que présente le dispositif de précontrainte (36) et dont le volume est égal ou légèrement inférieur à celui de la partie en saillie.

5. Support selon la revendication 4,
caractérisé en ce que
la partie en saillie a la forme d'un cylindre ou d'un tronc de cône.

6. Support selon au moins une des revendications précédentes,
caractérisé en ce que
la partie en saillie (22, 24) est issue d'un troisième élément élastique (42), plat et parallèle à la surface de la partie de superstructure (10).

7. Support selon au moins une des revendications précédentes,
caractérisé en ce que
le second élément élastique (22, 24) présente plusieurs saillies qui sont coiffées par une couverture (36) présentant des logements (32, 34) correspondants aux saillies, telle qu'une plaque de serrage elle-même reliée par des moyens de liaison (46, 48) à l'appui.

8. Support selon au moins une des revendications précédentes,
caractérisé en ce que
le couvercle (36) s'appuie sur le troisième élément élastique (42).

9. Support selon au moins une des revendications précédentes,
caractérisé en ce que
la partie de superstructure est une plaque de fixation du rail ou une plaque à nervures.

10. Support selon au moins une des revendications précédentes,
caractérisé en ce que
la plaque de fixation de rail se trouve au moins pour une partie à l'intérieur du premier élément élastique (18) ayant la forme d'une base élastique.

11. Support selon la revendication 10,
caractérisé en ce que
la base élastique (18) est vulcanisée sur la plaque de fixation de rail (10).
